# EUROPÄISCHE PATENTSCHRIFT

(11) **EP 3 536 506 B1**
(45) Veröffentlichungstag und Bekanntmachung des Hinweises auf die Patenterteilung: **09.12.2020**
(21) Anmeldenummer: 18160432.3
(22) Anmeldetag: 07.03.2018
(51) Int. Cl.: B41J 2/165

(54) **DRUCKVORRICHTUNG FÜR INKJET**
INK JET PRINTING APPARATUS
IMPRIMANTE À JET D'ENCRE

(43) Veröffentlichungstag der Anmeldung: 11.09.2019
(73) Patentinhaber: Heidelberger Druckmaschinen AG, 69115 Heidelberg (DE)
(72) Erfinder: Postels, Michael, 69221 Dossenheim (DE); Müller, Andreas, 69120 Heidelberg (DE)

(56) Entgegenhaltungen:
- US-A1- 2010 245 466
- US-A1- 2014 125 734

## Beschreibung

Vorliegende Erfindung betrifft eine Druckvorrichtung für Inkjet, umfassend einen Druckbalken und ein Reinigungsband zum Abwischen des Druckbalkens.

Druckbalken dienen zum seitenbreiten Drucken. Oft sind sie aus einer Reihe von Druckköpfen zusammengesetzt. Jeder Druckkopf hat eine Düsenplatte und die Düsenplatten bilden zusammen die Düsenfläche des Druckbalkens. Diese Düsenfläche wird mit dem Reinigungsband von Zeit zu Zeit abgewischt, was automatisiert erfolgt.

In DE 10028318 A1 ist eine Druckmaschine mit einem Tintenstrahldrucker beschrieben, dessen Düsenfläche mit einem Reinigungsband abgewischt wird, das kontinuierlich an der Fläche vorbeiläuft. Von Nachteil ist, dass dadurch keine gründliche Reinigung des Düsenrands erreicht wird. Die in der Düsenfläche mündenden Düsen haben einen Innenrand, an dem sich bei der Reinigung Tintenreste festsetzen können. Das Reinigungsband des Standes der Technik läuft nur in eine einzige Richtung, die mit der Bedruckstofftransportrichtung parallel sein kann oder dazu quer verlaufen kann. Auf diese Weise ist keine gründliche Reinigung erreichbar.

In US 2010/0245466 A1 ist eine Vorrichtung beschrieben, bei der ein Druckkopf in eine erste Richtung und ein Reinigungstuch in eine dazu schräge, zweite Richtung bewegt werden, so dass daraus eine Wischbewegung in eine dritte Richtung resultiert.

In US 2014/0125734 A1 ist eine Vorrichtung beschrieben, bei der ein Reinigungstuch in eine erste Richtung und ein Druckkopf in eine dazu senkrechte (nach links oder rechts), zweite Richtung bewegt werden.

Aufgabe der Erfindung ist, eine Druckvorrichtung mit einem Reinigungsband zu schaffen, mit dem der Druckbalken gründlich gereinigt wird.

Diese Aufgabe wird durch eine Druckvorrichtung mit den Merkmalen von Anspruch 1 gelöst.

Bei der erfindungsgemäßen Druckvorrichtung ist die Wischbewegung eine mehrdimensionale Relativbewegung zwischen dem Druckbalken und dem Reinigungsband. Zur Erzeugung dieser mehrdimensionalen Wischbewegung kann sich der Druckbalken relativ zum Reinigungsband bewegen oder kann sich das Reinigungsband relativ zum Druckbalken bewegen oder können sich beide relativ zueinander bewegen. Beispielsweise kann die erste Richtungs- oder Bewegungskomponente durch eine Bewegung des Druckbalkens erzeugt werden und kann die relativ zur ersten Richtungs- und Bewegungskomponente senkrechte, zweite Richtungs- und Bewegungskomponente durch eine Bewegung des Reinigungsbands erzeugt werden.

Dadurch, dass das Reinigungsband sozusagen kreuz und quer über die Düsenfläche wischt, erfasst es jeden Umfangsabschnitt des z. B. kreisförmigen Innenrandes jeder Düsenmündung. Durch diese gründliche Reinigung wird sicher vermieden, dass sich an dem Innenrand Tintenreste festsetzen.

Vorzugsweise folgt die mehrdimensionale Wischbewegung einem regelmäßigen Bewegungsmuster. Hierbei kann die Wischbewegung beispielsweise eine Sinusform oder die Form einer verlängerten Zykloide (Englisch: prolate cycloid) aufweisen. Durch das regelmäßige Wischmuster wird eine gleichmäßige Reinigung der Düsenfläche erreicht.

Es sind verschiedene Weiterbildungen möglich:
Der Mechanismus kann so ausgebildet sein, dass er das Reinigungsband relativ zu dem Druckbalken bewegt, wobei das Reinigungsband die erste Komponente und auch die zweite Komponente der Wischbewegung ausführt.
Das Hilfsgestell kann in Parallelschwingen gelagert sein.

Die Schwingeinrichtung kann das Hilfsgestell hin- und herbewegen, um zur zweiten Komponente zusätzlich die erste Komponente zu erzeugen.
Das Hilfsgestell kann in einem Kreuzgelenk gelagert sein.
Der Mechanismus kann ein Kurbelgetriebe aufweisen, welches das Hilfsgestell hin- und herbewegt.
Der Mechanismus kann eine Spuleinrichtung zum Aufwickeln des Reinigungsbands aufweisen, wobei eine von der Spuleinrichtung erzeugte Vorschubbewegung des Reinigungsbandes die erste Komponente bildet.

Das Andrückelement kann als Andrückwalze ausgebildet sein und durch einen Direktantrieb ohne Zwischenschaltung eines Getriebes direkt angetrieben werden. Dazu kann ein Walzenzapfen der Andrückwalze mit einer Motorwelle des Direktantriebs axial fluchten, wobei der Antriebszapfen und die Motorwelle über eine Kupplung miteinander verbunden sein können.

Das Reinigungsband kann ohne Waschmittel zur Trockenreinigung der Düsenfläche verwendet werden. Alternativ kann das Reinigungsband zum Waschen der Düsenfläche unter Verwendung eines Waschmittels eingesetzt werden. Hierzu kann das Reinigungsband mit dem Waschmittel vorgefeuchtet sein. Dazu kann die Reinigungseinrichtung der Druckvorrichtung eine Befeuchtungseinrichtung für das Reinigungsband umfassen.

Das Reinigungsband kann ein Reinigungstuch mit Tuchfasern aus Kunststoff sein. Die Tuchfasern können einen Durchmesser aufweisen, der 2 bis 15 µm beträgt. Die Düsenmündungen in der Düsenfläche können einen Durchmesser aufweisen, welcher 6 bis 30 µm beträgt. Das Verhältnis Faserdurchmesser : Düsendurchmesser kann von 1:5 bis 1:2 betragen. Die Florhöhe der Tuchfasern kann 0,1 bis 1,0 mm betragen.

Die Reinigungseinrichtung, zu welcher das Reinigungsband, das Andrückelement, die Spuleinrichtung und das Hilfsgestell gehören, kann als aus der Druckmaschine entnehmbare Einheit oder Kassette ausgebildet sein.

Die Spuleinrichtung kann eine erste Spule und eine zweite Spule aufweisen, wobei die erste Spule als Vorratsspule zum Abwickeln von noch sauberem Reinigungsband dient und die zweite Spule als sogenannte Schmutztuchspule zum Aufwickeln von nach erfolgter Reinigung verschmutztem Reinigungsband dient.

Entlang dem Bandverlauf kann zwischen der ersten Spule und dem Andrückelement ein erstes Reibrollenpaar und zwischen dem Andrückelement und der zweiten Spule ein zweites Reibrollenpaar angeordnet sein, wobei jedes der beiden Reibrollenpaare durch jeweils einen eigenen Motor angetrieben wird, um die Bewegung des Reinigungsbandes besser kontrollieren zu können.

Die erste Komponente der Wischbewegung kann durch die Vorschubbewegung des Reinigungsbandes gebildet sein und die zweite Komponente kann durch eine seitliche Oszillation des Andrückelements gebildet sein. Hierbei können die Vorschubbewegung und die seitliche Oszillation von ein und demselben Motor angetrieben werden. Um die Vorschubbewegung und die seitliche Oszillation miteinander zu koppeln, kann der Mechanismus ein Getriebe umfassen, zum Beispiel ein Kegelradgetriebe.
Bei der Erzeugung der mehrdimensionalen Wischbewegung kann das Reinigungsband in seine Längsrichtung vorwärts und rückwärts bewegt werden.

Diese Bewegung des Reinigungsbands kann durch eine Querbewegung überlagert werden, um die mehrdimensionale Wischbewegung zu erzeugen. Um diese Querbewegung zu erzeugen, kann das erwähnte Hilfsgestell mitsamt dem Andrückelement und dem vom Andrückelement geführten Reinigungsband in Querrichtung bewegt werden oder kann alternativ das Andrückelement zusammen mit dem von ihm geführten Reinigungsband relativ zum Hilfsgestell in seitlicher Querrichtung bewegt werden.

Das Antriebssystem zur Erzeugung der seitlichen Querbewegung des Hilfsgestells kann vorzugsweise ein Kurbelgetriebe oder Exzenterantrieb sein und kann alternativ ein Linearantrieb, ein Schraubengetriebe, ein Pneumatikzylinder oder dergleichen sein. Wenn das Andrückelement als Andrückwalze ausgebildet ist, kann diese Andrückwalze entweder eine ballige Walze oder eine zylindrische Walze sein.
Die Ausbildung als ballige Walze ist vorteilhaft, wenn das Hilfsgestell mitsamt der darin gelagerten balligen Walze zur Erzeugung der Querbewegung hin und her gekippt oder geschwenkt wird.
Die Ausbildung als zylindrische Walze ist vorteilhaft, wenn die in dem Hilfsgestell gelagerte zylindrische Walze zur Erzeugung der Querbewegung relativ zu dem Hilfsgestell changiert. Hierbei führt die zylindrische Walze eine Linearschwingung relativ zum Hilfsgestell in Richtung der Rotationsachse der zylindrischen Walze aus.

Das Andrückelement kann statt als Andrückwalze auch als nicht-rotierendes Andrückelement ausgebildet sein, zum Beispiel als eine Profilstange, über die das Reinigungsband läuft.

Es kann eine Sensorik vorhanden sein, die überwacht, dass das Reinigungsband seitlich nicht von dem Andrückelement abläuft. Die Sensorik kann ein Warnsignal geben, wenn das Reinigungsband nicht mehr korrekt auf dem Andrückelement zentriert ist.

Die Vorschubbewegung des Reinigungsbands bei der Reinigung kann kontinuierlich sein oder diskontinuierlich in Intervallen erfolgen.
Vorzugsweise ist die Vorschubrichtung des Reinigungsbands parallel mit der Längsrichtung des Druckbalkens.
Alternativ dazu kann die Vorschubrichtung des Reinigungsbands senkrecht relativ zur Längsrichtung des Druckbalkens sein, wobei die mehrdimensionale Wischbewegung erzeugt wird, indem eine Bewegung des Druckbalkens in seine Längsrichtung mit der Vorschubbewegung des Reinigungsbands in Abstimmung aufeinander erfolgen und überlagert werden.

Weitere Weiterbildungen ergeben sich auch aus der nachfolgenden Beschreibung von Ausführungsbeispielen und der zugehörigen Zeichnung, in welcher zeigt:
- Figur 1a:: eine Frontalansicht eines Druckbalkens und einer Reinigungseinrichtung zum Abwischen des Druckbalkens,
- Figur 1g:: eine Seitenansicht des Druckbalkens und eines Andrückelements der Reinigungseinrichtung,
- Figur 2:: eine Seitenansicht des Druckbalkens und eines Hilfsgestells mit Teilen der Reinigungseinrichtung,
- Figuren 3a bis 3c:: verschiedene Bewegungsformen einer von der Reinigungseinrichtung erzeugten Wischbewegung,
- Figur 4a:: eine Frontalansicht einer Spuleinrichtung der Reinigungseinrichtung,
- Figur 4b:: eine Schnittdarstellung gemäß der Schnittlinie IVb-IVb in Figur 4a,
- Figur 5:: eine Draufsicht auf eine Modifikation der Reinigungseinrichtung und
- Figur 6:: eine Seitenansicht der Modifikation.

In den Figuren 1a bis 6 sind einander entsprechende Elemente und Bauteile mit den gleichen Bezugszeichen bezeichnet.

Figur 1a zeigt eine Druckvorrichtung aus einer der Bedruckstofftransportrichtung entsprechenden Blickrichtung. Die Druckvorrichtung umfasst einen Druckbalken 1 für seitenbreiten Inkjetdruck mit einer Düsenfläche 2, aus deren Düsen beim Drucken Tinte ausgestoßen wird. Der Druckbalken 1 umfasst eine Reihe von Druckköpfen, die sich über die gesamte Breite des bogen- oder bahnförmigen Bedruckstoffs erstreckt. Unter dem Druckbalken 1 ist eine Reinigungseinrichtung angeordnet, die ein Reinigungsband 3 zum Abwischen der Düsenfläche 2 umfasst.

Die Reinigungseinrichtung umfasst weiterhin ein Andrückelement 4, welches beim Abwischen das Reinigungsband 3 in Kontakt mit der Düsenfläche 2 hält. Eine Spuleinrichtung 5 mit einer ersten Spule 6 und zweiten Spule 7 gehört ebenso zur Reinigungseinrichtung. Die erste Spule 6 dient zum Abwickeln von sauberem Reinigungsband 3 und die zweite Spule 7 zum Aufwickeln von verschmutztem Reinigungsband 3. Zum Antreiben einer Vorschubbewegung V des Reinigungsbands 3 können ein oder mehrere Reibrollenpaare 8 vorhanden sein. Wie in der Zeichnung mit unterschiedlichen Vorzeichen angedeutet, kann die Richtung der Vorschubbewegung V während der Reinigung wechseln.

Figur 1b zeigt Teile der Druckvorrichtung aus einer Blickrichtung, die quer zur Bedruckstofftransportrichtung ist. Das Andrückelement 4 ist in einem Hilfsgestell 9 über eine Federung 10 gelagert, die eine Hubhöhe H kompensiert, die bei einem seitlichen Schwenken des Hilfsgestells 9 auftritt. Die Federung 10 greift an Walzenzapfen des Andrückelements 4 oder an Drehlagern an, in denen die Walzenzapfen sitzen.

Das Andrückelement 4 hat einen Walzenkörper, der ballig oder tonnenförmig ist. Der ballige Walzenkörper hat einen zylindrischen Mittelabschnitt und daran anschließend kegelstumpfförmige Endabschnitte mit Fasen. Der zylindrische Mittelabschnitt ist axial länger als die Summe aus der Breite der Düsenfläche 2 und der doppelten Amplitude der seitlichen Komponente y der Wischbewegung W. Das Reinigungsband 3 ist in Figur 1b nicht mit dargestellt.

Figur 2 zeigt eine der Figur 1b entsprechende Seitenansicht, jedoch mit mehr Bauteilen der Reinigungseinrichtung. Das Hilfsgestell 9 ist in einem Hauptgestell 11 über ein Paar Parallelschwingen 12 schwenkbar gelagert. Die Schwenkbewegung des Hilfsgestells 9 und somit des Reinigungsbands 3 in Seitenrichtung bezüglich des Druckbalkens 1 wird durch ein Antriebssystem angetrieben, das einen Motor M1 und ein Kurbelgetriebe 13 umfasst. Durch das Hin- und Herschwenken des Hilfsgestells 9 führt das Reinigungsband 3 die Komponente y der Wischbewegung W aus.

Während der Wischbewegung W steht das Reinigungsband 3 mit der Düsenfläche 2 ununterbrochen in einem Kontakt, der in Figur 2 nicht dargestellt ist. Die Spuleinrichtung 5 und jedes Reibrollenpaar 8 sowie ein Zahnradgetriebe 14, über welches ein Motor M2 die Vorschubbewegung V des Reinigungsbands 3 antreibt, sind ebenfalls im Hilfsgestell 9 gelagert. Das Hilfsgestell 9, die Parallelschwingen 12, das Kurbelgetriebe 13 und der Motor M1 sind Bestandteile einer Schwingeinrichtung 15. Diese Schwingeinrichtung 15 erzeugt die Komponente y der Wischbewegung W. Die Vorschubbewegung V entspricht der Komponente x der Wischbewegung W. Aus der Überlagerung der beiden Komponenten x, y resultiert die mehrdimensionale Wischbewegung W, deren Form den Varianten in den nachfolgenden Figuren 3a bis 3c entsprechen kann.

In Figur 3a ist ein Diagramm dargestellt, dessen Abszisse die Komponente x und dessen Ordinate die Komponente y der Wischbewegung W zeigt. Bei dieser Variante hat die Wischbewegung W eine Sinusform.

Figur 3b zeigt ein Diagramm mit einer Variante der Wischbewegung W, bei welcher diese die Form einer verlängerten Zykloide hat.

Figur 3c zeigt ebenfalls eine Wischbewegung W in Form einer verlängerten Zykloide, wobei sich deren Windungen oder Schleifen einander überschneiden.

In den Figuren 4a und 4b ist die Spuleinrichtung 5 im Detail dargestellt. Jede Spule 6, 7 ist mit einem Freilauf 18 ausgestattet, wobei der eine Freilauf 18 im Uhrzeigersinn sperrend wirkt und der andere Freilauf 18 entgegen dem Uhrzeigersinn sperrend wirkt. Die beiden Freiläufe 18 sind also zueinander gegenläufig oder gegensinnig wirkend. Ein Motor M2 treibt über zwei Zahnradzüge, die in einem Motoritzel voneinander abzweigen, die Spulen 6, 7 an. Zu dem einen Zahnradzug gehört das Zahnrad 20, welches über den einen Freilauf 18 mit der Spule 7 verbunden ist. Je nach Drehrichtung des Motors M2 sperrt der eine Freilauf 18 und rutscht der andere Freilauf 18 durch. Dadurch wird erreicht, dass die Vorschubbewegung V des Reinigungsbands 3 vorwärts und rückwärts bzw. in positiver und negativer Richtung erfolgen kann.

Bei dem zuvor beschriebenen Ausführungsbeispiel wird die Komponente x der Wischbewegung W allein durch die Vorschubbewegung V des Reinigungsbands 3 erzeugt.

Bei der in den Figuren 5 und 6 dargestellten Modifikation wird die Komponente X durch eine Schwingung des Hilfsgestells 3 oder durch eine Überlagerung dieser Schwingung mit der Vorschubbewegung V erzeugt. Der Motor M1 treibt die beiden zueinander orthogonalen Schwingungen des Hilfsgestells 9 an, sowohl die Schwingung zur Erzeugung der Komponente x als auch die Schwingung zur Erzeugung der Komponente y. Hierbei ist das Hilfsgestell 9 nicht in den Parallelschwingen gelagert, sondern über ein Kreuzgelenk 16 mit dem Hauptgestell 11 verbunden. Das Kurbelgetriebe 13 erzeugt die Schwingung entsprechend der Komponente x um die eine Achse des Kreuzgelenks 16 und ein weiteres Kurbelgetriebe 21 erzeugt die Schwingung entsprechend der Komponente y um die andere Achse des Kreuzgelenks 16.

Die beiden Kurbelgetriebe 13, 21 sind über ein Kegelradgetriebe 17 miteinander verbunden, wobei das Kurbelgetriebe 13 an dem einen Kegelrad des Kegelradgetriebes 17 exzentrisch angreift und das Kurbelgetriebe 21 an dem anderen Kegelrad exzentrisch angreift. Bei der Modifikation ist der Motor M2 nicht erforderlich, weil der Motor M1 auch die Vorschubbewegung V des Reinigungsbands 3 erzeugt. Dazu ist die Welle des Kegelrads, welches mit dem Motor M1 koaxial angeordnet ist, mit der Spule 7 zum Aufwickeln verbunden. Die Spule 6 zum Abwickeln kann durch eine Bremse 19 gebremst werden. Die Bremse 19 ist vorteilhaft, um in denjenigen Abschnitt des Reinigungsbands 3, der zwischen den Spulen 6 und 7 liegt und über das Andrückelement 4 läuft, eine für die Reinigung vorteilhafte Zugspannung aufzubauen. Bei der Modifikation sind das Hilfsgestell 9, das Kreuzgelenk 16, der Motor M1, die Kurbelgetriebe 13, 21 und das Kegelradgetriebe 17 Bestandteile der Schwingeinrichtung 15.

Bei allen zuvor dargestellten Ausführungsbeispielen werden bei der Reinigung die innenliegenden Düsenkanten aus allen Richtungen vom Reinigungsband 3 überstrichen, was durch die mehrdimensionale Wischbewegung W sichergestellt ist.

### Bezugszeichenliste

- 1: Druckbalken
- 2: Düsenfläche
- 3: Reinigungsband
- 4: Andrückelement
- 5: Spuleinrichtung
- 6: Spule
- 7: Spule
- 8: Reibrollenpaar
- 9: Hilfsgestell
- 10: Federung
- 11: Hauptgestell
- 12: Parallelschwinge
- 13: Kurbelgetriebe
- 14: Zahnradgetriebe
- 15: Schwingeinrichtung
- 16: Kreuzgelenk
- 17: Kegelradgetriebe
- 18: Freilauf
- 19: Bremse
- 20: Zahnrad
- 21: Kurbelgetriebe

- H: Hubhöhe
- M1: Motor
- M2: Motor
- V: Vorschubbewegung
- W: Wischbewegung
- x: Komponente
- y: Komponente

## Patentansprüche

1. Druckvorrichtung für Inkjet, umfassend einen Druckbalken (1) und ein Reinigungsband (3) zum Abwischen einer Düsenfläche (2) des Druckbalkens (1), wobei
ein Mechanismus zum Erzeugen einer Wischbewegung (W) zwischen dem Druckbalken (1) und dem Reinigungsband (3) vorhanden ist,
wobei der Mechanismus ein Andrückelement (4) zum Andrücken des Reinigungsbands (3) an den Druckbalken (1) aufweist und
wobei die Wischbewegung (W) eine erste Komponente (x) und eine dazu senkrechte, zweite Komponente (y) aufweist,
**dadurch gekennzeichnet,**
**dass** während der Wischbewegung (W) das Reinigungsband (3) mit der Düsenfläche (2) ununterbrochen in einem Kontakt steht,
**dass** das Andrückelement (4) zusammen mit dem Reinigungsband (3) die zweite Komponente (y) ausführt, und
**dass** das Andrückelement (4) in einem Hilfsgestell (9) gelagert ist und der Mechanismus eine Schwingeinrichtung (15) aufweist, die das Hilfsgestell (9) hin- und herbewegt, um die zweite Komponente (y) zu erzeugen.

2. Druckvorrichtung nach Anspruch 1,
**dadurch gekennzeichnet,**
**dass** der Mechanismus das Reinigungsband (3) relativ zu dem Druckbalken (1) bewegt, wobei das Reinigungsband (3) die erste Komponente (x) und die zweite Komponente (y) ausführt.

3. Druckvorrichtung nach Anspruch 1,
**dadurch gekennzeichnet,**
**dass** das Hilfsgestell (9) in Parallelschwingen (12) gelagert ist.

4. Druckvorrichtung nach Anspruch 1,
**dadurch gekennzeichnet,**
**dass** die Schwingeinrichtung (14) das Hilfsgestell (9) hin- und herbewegt, um zusätzlich die erste Komponente (x) zu erzeugen.

5. Druckvorrichtung nach Anspruch 4,
**dadurch gekennzeichnet,**
**dass** das Hilfsgestell (9) in einem Kreuzgelenk (16) gelagert ist.

6. Druckvorrichtung nach einem der Ansprüche 1 bis 5,
**dadurch gekennzeichnet,**
**dass** der Mechanismus mindestens ein Kurbelgetriebe (13, 21) aufweist, welches das Hilfsgestell (9) hin- und herbewegt.

7. Druckvorrichtung nach einem der Ansprüche 1 bis 3,
**dadurch gekennzeichnet,**
**dass** der Mechanismus eine Spuleinrichtung (5) zum Aufwickeln des Reinigungsbands (3) aufweist, wobei eine von der Spuleinrichtung (5) erzeugte Vorschubbewegung (V) des Reinigungsbands (3) die erste Komponente (x) bildet.

8. Druckvorrichtung nach einem der Ansprüche 1 bis 7,
**dadurch gekennzeichnet,**
**dass** die Wischbewegung (W) eine Sinusform oder die Form einer verlängerten Zykloide aufweist.

## Claims

1. Printing device for inkjet printing comprising a print bar (1) and a cleaning belt (3) for wiping a nozzle surface (2) of the print bar (1),
wherein a mechanism for creating a wiping movement (W) between the print bar (1) and the cleaning belt (3) is provided,
the mechanism comprising a pressure element (4) for pressing the cleaning belt (3) against the print bar (1),
and wherein the wiping movement (W) has a first component (x) and a second component (y) perpendicular to the first component,
**characterized**
**in that** during the wiping movement (W), the cleaning belt (3) is continuously in contact with the nozzle surface (2),
the pressure element (4) and the cleaning belt (3) jointly carry out the second component (y), and
the pressure element (4) is supported in an auxiliary frame (9) and the mechanism has an oscillation device (15) for moving the auxiliary frame (9) to and fro to create the second component (y).

2. Printing device according to claim 1,
**characterized**
**in that** the mechanism moves the cleaning belt (3) relative to the print bar (1) and the cleaning belt (3) carries out the first component (x) and the second component (y).

3. Printing device according to claim 1,
**characterized**
**in that** the auxiliary frame (9) is supported in parallel rockers (12).

4. Printing device according to claim 1,
**characterized**
**in that** the oscillation device (14) moves the auxiliary frame (9) to and from to additionally create the first component (x).

5. Printing device according to claim 4,
**characterized**
**in that** the auxiliary frame (9) is supported in a universal joint(16).

6. Printing device according to any one of claims 1 to 5,
**characterized**
**in that** the mechanism includes at least one crank gearing (13, 21) that moves the auxiliary frame (9) to and fro.

7. Printing device according to any one of claims 1 to 3,
**characterized**
**in that** the mechanism includes a reel device (5) for winding up the cleaning belt (3) and in that a cleaning belt (3) advancing movement (V) generated by the reel device (5) forms the first component (x).

8. Printing device according to any one of claims 1 to 7,
**characterized**
**in that** the wiping movement (W) has a sinusoidal shape or the shape of an elongated cycloid.

## Revendications

1. Dispositif d'impression pour jet d'encre, comprenant une unité à têtes d'impression (1) et une bande de nettoyage (3) pour essuyer une surface de buses (2) de l'unité à têtes d'impression (1), pour lequel
il existe un mécanisme pour la génération d'un mouvement d'essuyage (W) entre l'unité à têtes d'impression (1) et la bande de nettoyage (3),
le mécanisme présentant un élément de pression (4) servant à la mise en pression de la bande de nettoyage (3) sur l'unité à têtes d'impression (1) et
le mouvement d'essuyage (W) présentant une première composante (x) et une deuxième composante (y) verticale supplémentaire,
**caractérisé en ce**
**que** pendant le mouvement d'essuyage (W), la bande de nettoyage (3) est constamment en contact avec la surface de buses (2),
**que** l'élément de pression (4) exécute avec la bande de nettoyage (3) la deuxième composante (y), et
**que** l'élément de pression (4) est fixé dans un support auxiliaire (9) et que le mécanisme présente un dispositif oscillant (15) imprimant un mouvement de va-et-vient au support auxiliaire (9) pour générer la deuxième composante (y).

2. Dispositif d'impression selon la revendication 1,
**caractérisé en ce**
**que** le mécanisme effectue un déplacement relatif de la bande de nettoyage (3) par rapport à l'unité à têtes d'impression (1), la bande de nettoyage (3) exécutant la première composante (x) et la deuxième composante (y).

3. Dispositif d'impression selon la revendication 1,
**caractérisé en ce**
**que** le support auxiliaire (9) est logé dans des bras oscillants parallèles (12).

4. Dispositif d'impression selon la revendication 1,
**caractérisé en ce**
**que** le dispositif oscillant (14) imprime un mouvement de va-et-vient au support auxiliaire (9) pour la génération supplémentaire de la première composante (x).

5. Dispositif d'impression selon la revendication 4,
**caractérisé en ce**
**que** le support auxiliaire (9) est logé dans un joint universel (16).

6. Dispositif d'impression selon l'une des revendications 1 à 5,
**caractérisé en ce**
**que** le mécanisme présente au moins une transmission à manivelle (13, 21) imprimant un mouvement de va-et-vient au support auxiliaire (9).

7. Dispositif d'impression selon l'une des revendications 1 à 3,
**caractérisé en ce**
**que** le mécanisme présente un dispositif de bobinage (5) pour l'enroulement de la bande de nettoyage (3), un mouvement d'avance (V) généré par le dispositif de bobinage (5) de la bande de nettoyage (3) formant la première composante (x).

8. Dispositif d'impression selon l'une des revendications 1 à 7,
**caractérisé en ce**
**que** le mouvement de balayage (W) présente une forme sinusoïdale ou la forme d'un cycloïde allongé.
